# EUROPÄISCHE PATENTSCHRIFT

(11) **EP 0 156 998 B1**
(45) Veröffentlichungstag und Bekanntmachung des Hinweises auf die Patenterteilung: **17.05.1989**
(21) Anmeldenummer: 84115980.9
(22) Anmeldetag: 20.12.1984
(51) Int. Cl.: H01H 13/70

(54) **Drucktastenschalter**
Press-button switch
Interrupteur à bouton poussoir

(30) Priorität: 01.03.1984 DE 3407573
(43) Veröffentlichungstag der Anmeldung: 09.10.1985
(73) Patentinhaber: GRUNDIG E.M.V. Elektro-Mechanische Versuchsanstalt Max Grundig holländ. Stiftung & Co. KG., D-90762 Fürth (DE)
(72) Erfinder: Reuning, Gerhard, Dipl.-Des., D-8500 Nürnberg (DE)

(56) Entgegenhaltungen:
- DE-A- 3 112 328
- FR-A- 2 446 007
- US-A- 3 399 287

## Beschreibung

Die Erfindung betrifft einen Drucktastenschalter für elektrische Nachrichtengeräte, insbesondere für Rundfunk- und Fernsehgeräte, bestehend aus einem Tastenknopf, einem Schaltelement, z. B. einem Membran-Schaltelement mit Mehrfachkontaktstellen, wobei der Tastenknopf eine Rechteckform mit mehreren Bedienfelder aufweist und mit dem Schaltelement in einem Geräte-Gehäuseteil eingesetzt ist, wobei ferner mehrere darunterliegende elektrische Kontaktstellen des Schaltelements durch Verschwenken des im Bereich der Bedienfelder um Lagerstellen taumelbar angeordneten Tastenknopfes betätigbar sind. Es sind verschiedenartig aufgebaute Drucktastenschalter bekannt, bei denen jedoch vorwiegend für jede Schaltfunktion eine eigene Taste vorhanden ist, die einen oder mehrere Kontakte eines Schaltelements gleichzeitig betätigt.

Auch sind Mehrfach-Drucktasten bekannt, die nur einen quadratischen Tastenknopf aufweisen, wobei der Tastenknopf über alle vier Seiten zur Betätigung eines Schaltkontaktes kippbar ist. Aus der amerikanischen Patentschrift US-A-3 399 287 ist ein Tastenschalter mit den Merkmalen des Oberbegriffs des Anspruchs 1 bekannt, bei dem ein rechteckiger Tastenknopf sechs Bedienfelder aufweist. Der Tastenknopf ist mittig auf einem Kontaktträger allseits taumelbar gelagert. Die Lagerstelle selbst besteht aus einer Lagerbuchse am Kontaktträgerteil und einem Lagerzapfen mit Druckfeder und Klemmscheibe am Tastenknopf.

Ein derartiger Aufbau ist aufwendig und durch seine Mittenlagerung bei mehr als sechs, insbesondere acht oder neun Bedienfeldern ergeben sich unterschiedliche Betätigungskräfte an den einzelnen Bedienfeldern. Eine Ausführung eines mittig taumelbar gelagerten Drucktastenschalters ist ferner durch die französische Patentschrift FR-A-2 446 007 bekannt. Der Tastenschalter weist mehrere Bedienfelder und für jedes dieser Felder einen gleichen Betätigungsdruck auf, da die Form des Tastenknopfes als kreisrunde Scheibe ausgebildet ist.

Die Aufgabe der Erfindung besteht nun darin, eine einfache Lagerung eines rechteckförmigen Tastenknopfes in einem Mehrfach-Drucktastenschalter zu finden, die es ermöglicht, daß mit nur einem Tastenknopf eine mehr als vierfache Schaltfunktion, insbesondere eine sechs- und mehrfache Schaltfunktion möglich ist.

Diese Aufgabe wird erfindungsgemäß durch die im kennzeichnenden Teil des Anspruchs 1 angegebenen Merkmale gelöst.

Weitere vorteilhafte Ausgestaltungen der Erfindung ergeben sich aus den abhängigen Ansprüchen.

Ein Ausführungsbeispiel der Erfindung ist in den Zeichnungen dargestellt und wird im folgenden näher beschrieben. Es zeigt
Fig. 1 eine perspektivische Darstellung eines Drucktastenschalters mit einem Tastenknopf und sechs Bedienfeldern,
Fig. 2 eine perspektivische DarsteUung ähnlich der Fig. 1, jedoch mit drei Bedienfeldern und einem anstelle eines Bedienfeldes eingesetzten Sperrteil und
Fig. 3-5 je eine Draufsicht auf einen Tastenknopf mit unterschiedlicher Anzahl von Bedienfeldern.

In der Figur 1 ist ein Drucktastenschalter 1, der im wesentlichen aus einem Tastenknopf 2 und aus einem Schaltelement 3 besteht, gezeigt. Der dargestellte Tastenknopf weist beispielsweise sechs Bedienfelder 4 auf, von denen je eines im Eckbereich des Tastenknopfes und zwei im Mittenbereich der Längsseite angeordnet sind. Der Tastenknopf und das Schaltelement sind bekannterweise in einem Geräte-Gehäuseteil 5 eingesetzt. Der Tastenknopf 2 besteht aus einer Deckplatte 6, an die auf der Schaltelementseite im äußeren Schmalseitenbereich zwei gespreizte federnde Stützbeine 7 und gegenüber den Bedienfeldern 4 je eine federnde Schaltzunge 8 angeordnet sind. Die Stützbeine stützen sich auf ein mit dem Gerätegehäuseteil direkt verbundenen Trägerplatte 9 ab, oder die Trägerplatte ist Teil des Schaltelements 3. Das Schaltelement besteht nach Fig. 1 beispielsweise aus der Trägerplatte 9, einer Kontaktfolie 10 mit darunterliegender Leitermusterplatte 10' und einer Zwischenplatte 11. Zur Erzielung eines bestimmten Druckpunktes bei Betätigung des Tastenknopfes ist unter der Schaltzunge ein elastischer, domartiger Kontaktknopf 12 eingelegt, der wiederum als über Totpunkt-Druckknopfteil auf die Kontaktfolie zur Kontaktgabe drückt. Die Schaltzungen 8 wirken mit unterschiedlichen Federkräften auf die Kontaktstellen, um hierdurch ein getrenntes Betätigen der Kontaktstellen zwischen den Bedienfeldern im Eckbereich zu den im Mittenbereich der Längs- . seiten zu gewährleisten. Der Tastenknopf 2 mit Bedienfeldern 4, Stützbeinen 7 und Schaltzungen 8 ist in vorteilhafter Weise einstückig aus elastischem Kunststoff gefertigt.

Die Figur 2 zeigt einen Drucktastenschalter 1 mit einem Tastenknopf 2, der nur drei Bediehfeider4 aufweist. In einen Tastenknopf dieser Art ist an der Stelle des fehlenden Bedienteils im Eckbereich ein Sperrteil 13 eingesetzt.

Aus den Figuren 3 bis 5 sind verschiedene Kombinationsmöglichkeiten für das Anbringen der Bedienfelder in unterschiedlicher Zahl aufgezeigt. Die Bedienfelder können erhaben oder vertieft auf der Deckplatte des Tastenknopfes angebracht sein. Weiterhin können die Bedienfelder als getrenntes Teil, vorzugsweise aus transparentem Material, in die Deckplatte des Tastenknopfes eingesetzt sein. Die Bedienfelder können auch z. B. über sogenannte Lichtleiter gemeinsam oder einzeln beleuchtbar ausgeführt sein. Die Figur 3 zeigt einen Tastenknopf mit fünf Bedienfeldern, die Figur 4 mit vier Bedienfeldern und die Figur5 mit nur drei Bedienfeldern. Die Erweiterung eines Drucktastenschalters dieser Art für neun Bedienfelder ist ebenfalls möglich.

## Patentansprüche

1. Drucktastenschalter für elektrische Nachrichtengeräte, insbesondere für Rundfunk- und Fernsehgeräte, bestehend aus einem Tastenknopf (2), einem Schaltelement (3), z. B. einem Membran-Schaltelement, mit Mehrfachkontaktstellen, wobei der Tastenknopf (2) eine Rechteckform mit mehreren Bedienfeldern (4) aufweist und mit dem Schaltelement (3) in einem Geräte-Gehäuseteil (5) eingesetzt ist, wobei ferner mehrere daunterliegende elektrische Kontaktstellen des Schaltelements (3) durch Verschwenken des im Bereich der Bedienfelder (4) um Lagerstellen taumelbar angeordneten Tastenknopfes (2) betätigbar sind, dadurch gekennzeichnet, daß der Tastenknopf (2) aus einer Deckplatte (6) besteht, an die auf der Schaltelementseite in beiden äußeren Schmalseitenbereichen des rechteckigen Tastenknopfes (2) je zwei gespreizte federnde Stützbeine (7) die Lagerstellen bilden, und gegenüber den Bedienfeldern (4) je eine federnde Schaltzunge (8) derart angeordnet ist, daß die Kontaktstellen des Schaltelements (3) beim Verschwenken des Tastenknopfes (2) über die dem jeweiligen Bedienfeld (4) zugeordnete Schaltzunge (8) betätigbar sind.

2. Drucktastenschalter nach Anspruch 1, dadurch gekennzeichnet, daß der Tastenknopf (2) mit Bedienfeldern (4), Stützbeinen (7) und Schaltzungen (8) einstückig aus elastischem Kunststoff gefertigt ist.

3. Drucktastenschalter nach den Ansprüchen 1 und 2, dadurch gekennzeichnet, daß die Bedienfelder (4) erhaben oder vertieft auf der Deckplatte (6) des Tastenknopfes (2) angeordnet sind und eine glatte oder strukturierte Oberfläche aufweisen.

4. Drucktastenschalter nach den Ansprüchen 1 und 3, dadurch gekennzeichnet, daß die Bedienfelder (4) als getrennte Teile, vorzugsweise aus transparentem Material gefertigt, in die Deckplatte des Tastenknopfes (2) einsetzbar sind.

5. Drucktastenschalter nach einem der bisherigen Ansprüche, dadurch gekennzeichnet, daß die Bedienfelder (4) gemeinsam oder einzeln beleuchtbar sind.

6. Drucktastenschalter nach einem der bisherigen Ansprüche, dadurch gekennzeichnet, daß durch ein oder mehrere am Tastenknopf (2) unterhalb des Bedienfeldes (4) einsetzbare Sperrteile-(13) der Tastenschalter nur über die jeweils vorhandenen Bedienfelder (4) betätigbar ist.

7. Drucktastenschalter nach einem der bisherigen Ansprüche, dadurch gekennzeichnet, daß die beiden gegenüberliegenden im Mittenbereich der Längsseite des Tastenknopfes (2) angeordneten Schaltzungen (8) gegenüber den in den Eckbereichen des Tastenknopfes (2) befindlichen Schaltzungen (8) eine unterschiedliche Federkraft und/ oder unterschiedliche Länge aufweisen.

## Claims

1. Press-button switch for electrical communications equipment, in particular for radio and television sets, consisting of a pushbutton (2), of a switch element (3), for example a membrane switch element, with multiple contact points, the pushbutton (2) having a rectangular shape with a plurality of operating fields (4) and being inserted with the switch element (3) in an equipment casing part (5), it being furthermore possible to operate a plurality of electrical contact points of the switch element (3) situated thereunder by swivelling the pushbutton (2) arranged in the region of the operating fields (4) so as to be capable of tumbling about bearing points, characterized in that the pushbutton (2) consists of a cover plate (6) on which, on the switch element side in both outer narrow side regions of the rectangular pushbutton (2), in each case two splayed resilient supporting legs (7) form the bearing points, and in each case a resilient switching tongue (8) is arranged opposite the operating fields-(4) in such a manner that the contact points of the switch element (3) can be operated upon swivelling of the pushbutton (2) via the switching tongue (8) associated with the respective operating field (4).

2. Press-button switch according to Claim 1, characterized in that the pushbutton (2) is produced with operating fields (4), supporting legs (7) and switching tongues (8) in one piece made of resilient plastic.

3. Press-button switch according to Claims 1 and 2, characterized in that the operating fields (4) are arranged raised above or sunk into the cover plate (6) of the pushbutton (2) and have a smooth or structured surface.

4. Press-button switch according to Claims 1 and 3, characterized in that the operating fields (4) can be inserted as separate parts, preferably produced from transparent material, into the cover plate of the pushbutton (2).

5. Press-button switch according to one of the preceding claims, characterized in that the operating fields (4) can be illuminated jointly or individually.

6. Press-button switch according to one of the preceding claims, characterized in that the pushbutton can only be operated via the respectively present operating fields (4) by means of one or more blocking parts (13) which can be inserted on the pushbutton (2) underneath the operating field (4).

7. Press-button switch according to one of the preceding claims, characterized in that the two opposite switching tongues (8) arranged in the middle region of the longitudinal side of the pushbutton (2) have a different spring tension and/or different length in comparison to the switching tongues (8) located in the corner regions of the pushbutton (2).

## Revendications

1. Interrupteur à bouton-poussoir pour appareils électriques de communication, en particulier pour appareils de radio et de télévision, comportant une touche (2), un élément de commutation (3), par exemple un élément de commutation à membrane, avec des points de contact multiples, la touche (2) ayant une forme rectangulaire et plusieurs zones de commande (4), et étant insérée avec l'élément de commutation (3) dans une partie de châssis d'appareil (5), plusieurs points de contact électriques sous-jacents de l'élément de commutation (3) pouvant en outre être commandés par pivotement de la touche (2), disposée culbutante autour de points de palier, dans la région des zones de commande (4), caractérisé en ce que la touche (2) est constituée d'une plaque de couverture (6) contre laquelle deux jambes d'appui (7) élastiques, écartées, forment les points de palier, du côté de l'élément de commutation, dans chacune des deux zones extérieures des petits côtés de la touche rectangulaire, et en ce que face à chacune des zones de commande (4) est disposée une languette de commutation (8) élastique, de telle sorte que les points de contact de l'élément de commutation (3) puissent être actionnés, par l'intermédiaire de la languette de commutation (8) associée à la zone de commande (4) considérée, lorsque l'on fait pivoter la touche (2).

2. Interrupteur à bouton-poussoir selon la revendication 1, caractérisé en ce que la touche (2) à zones de commande (4), jambes d'appui (7) et languettes de commutation (8) est réalisée d'une seule pièce dans une matière plastique élastique.

3. Interrupteur à bouton-poussoir selon les revendications 1 et 2, caractérisé en ce que les zones de commande (4) sont disposées en relief ou en creux sur la plaque de couverture (6) de la touche (2) et présentent une surface lisse ou structurée.

4. Interrupteur à bouton-poussoir selon les revendications 1 et 3, caractérisé en ce que les zones de commande (4) sont des éléments séparés, de préférence en matière transparente, qui peuvent être insérés dans la plaque de couverture de la touche (2).

5. Interrupteur à bouton-poussoir selon l'une quelconque des revendications précédentes caractérisé en ce que les zones de commande (4) peuvent être éclairées ensemble ou séparément.

6. Interrupteur à bouton-poussoir selon l'une quelconque des revendications précédentes, caractérisé en ce que l'interrupteur à touches ne peut être actionné que par les zones de commande existantes, grâce à un ou plusieurs éléments de blocage (13) pouvant être placés sur la touche (2) au-dessous de la zone de commande.

7. Interrupteur à bouton-poussoir selon l'une quelconque des revendications 1 à 6, caractérisé en ce que les deux languettes de commutation (8) opposées, disposées dans la zone centrale du grand côté de la touche (2), possèdent une force élastique différente et/ou une longueur différente de celle des languettes de commutation (8) se trouvant dans les zones d'angle de la touche (2).
